# FASCICULE DE BREVET EUROPEEN

(11) **EP 0 355 706 B1**
(45) Date de publication et mention de la délivrance du brevet: **03.03.1993**
(21) Numéro de dépôt: 89115170.6
(22) Date de dépôt: 17.08.1989
(51) Int. Cl.: F23M 5/08, F27D 1/12

(54) **Ecrans de chaudières, notamment pour fours d'incinération d'ordures, et procédé de fabrication de cet écran**
Heizkesselwand, insbesondere für Abfallverbrennungsöfen, sowie Verfahren zur Herstellung dieser Wand
Heater wall, particularly for waste incinerators, and method of manufacturing the wall

(30) Priorité: 22.08.1988 FR 8811095
(43) Date de publication de la demande: 28.02.1990
(73) Titulaire: STEIN INDUSTRIE Société Anonyme dite:, F-78140 Vélizy Villacoublay (FR)
(72) Inventeur: Fournier, Jean, F-78730 Rochefort en Yvelines (FR); Casariego, Adrian, F-78141 Vélizy Villacoublay (FR)
(74) Mandataire: Weinmiller, Jürgen

(56) Documents cités:
- FR-A- 2 343 981
- FR-A- 2 495 284
- FR-A- 2 611 864
- GB-A- 561 814

## Description

La présente invention concerne un écran de chaudières de récupération de chaleur, notamment pour four d'incinération d'ordures, cet écran comprenant des tubes verticaux réunis par des ailettes de solidarisation soudées, disposés derrière des briques réfractaires et munis de moyens d'accrochage de ces briques, ces tubes étant pourvus d'ailettes auxiliaires d'accrochage verticales faisant un angle compris entre 30° et 60° avec le plan des ailettes de solidarisation, et interrompues périodiquement sur des tronçons verticaux des tubes, une première série des briques étant munies dans leur partie inférieure d'encoches verticales de largeur et d'épaisseur correspondant à celles des ailettes auxiliaires, ne s'étendant que sur une fraction de leur hauteur à partir du bas, et étant accrochées sur la partie supérieure des ailettes auxiliaires, et un ciment réfractaire étant disposée entre les briques d'une part, les tube et les ailettes d'autre part.

La demanderesse a déjà proposé dans les documents FR-A-2 611 864 du 27 février 1987 ou US-A-4809 645 un écran de chaudières de ce genre, comportant des ailettes auxiliaires interrompues périodiquement dans certains intervalles verticaux, une première partie des briques réfractaires, munies d'encoches verticales ne s'étendant que sur une fraction de leur hauteur à partir du bas, étant accrochée sur les ailettes auxiliaires, et une autre partie des briques, en général en plus grand nombre, étant munies d'encoches verticales s'étendant sur toute leur hauteur, ces dernières briques étant enfilées sur les ailettes auxiliaires au-dessus des briques de la première partie.

Quoique cet écran soit efficace, il présente des difficultés de mise en place et un risque de corrosion à long terme. En effet, l'intervalle subsistant entre les briques d'une part, les tubes, les ailettes de solidarisation et les ailettes auxiliaires, d'autre part, doit être rempli d'un ciment assurant un bon accrochage des briques et l'étanchéité de l'écran ainsi formé. Or, lorsque l'on fait glisser verticalement les briques munies d'encoches verticales sur toute leur hauteur sur les ailettes auxiliaires, ces briques enlèvent une partie du ciment mis en place contre les tubes et les ailettes, de sorte que la liaison entre ces briques et les tubes et ailettes est mal assurée et ne présente pas une bonne étanchéité. Les tubes et les ailettes sont dès lors soumis à un risque de corrosion et de dégradation par les fumées du four venues s infiltrer jusqu'à leur contact.

La présente invention a pour but de procurer un écran de chaudières aussi efficace que celui faisant l'objet de la demande de brevet ci-dessus, mais de mise en place plus facile, plus étanche et évitant les risques de corrosion des tubes et des ailettes par les fumées du four.

L'écran de chaudières selon l'invention est caractérisé en ce qu'une seconde série de briques, alternant avec celles de la première série, comporte à ses extrémités supérieure et inférieure des embrèvements leur donnant une forme générale en queue d'aronde, et en ce que les briques de la première série comportent des embrèvements correspondants assurant le blocage entre elles en position des briques de la seconde série.

De préférence, les ailettes auxiliaires des tubes sont de hauteur voisine de la moitié de celle des briques de la première série.

De préférence également, les ailettes auxiliaires sont reliées aux tubes par des soudures à pleine pénétration et présentent une largeur et une épaisseur telles que leur température soit très voisine de celle des tubes eux-mêmes.

Les hauteurs des briques de la première et de la seconde série sont avantageusement égales.

Le procédé de fabrication d'un tel écran conformément à l'invention est caractérisé en ce que l'on dispose des tubes parallèlement dans un plan, on les réunit entre eux au moyen d'ailettes de solidarisation soudées entre les tubes adjacents, on soude sur les tubes des éléments d'ailettes auxiliaires d'accrochage faisant un angle compris entre 30° et 60° avec le plan général des axes des tubes, de hauteur correspondant à une fraction de la hauteur d'une première série de briques réfractaires munies d'encoches verticales correspondant aux ailettes auxiliaires et comportant des embrèvements s'élargissant vers le côté du foyer, et à des intervalles correspondant à au moins la hauteur des briques d'une seconde série, dépourvues d'encoches verticales, et comportant des embrèvements s'ajustant avec ceux des briques de la première série, en ce que l'on munit la surface des tubes, des ailettes de solidarisation et des ailettes auxiliaires, sur la hauteur d'une première rangée inférieure de briques de la première série, d'un enduit de ciment réfractaire, en ce que l'on accroche sur les ailettes auxiliaires de cette première rangée une rangée horizontale de briques de la première série, en ce que l'on munit la surface des tubes, des ailettes de solidarisation et de l'embrèvement supérieur des briques de la première série ainsi posées d'un enduit de ciment réfractaire, en ce que l'on place au-dessus des briques de cette première rangée une rangée horizontale de briques de la seconde série, en ce que l'on munit la surface des tubes, des ailettes de solidarisation, des ailettes auxiliaires de la rangée horizontale supérieure, et des embrèvements des briques de la seconde série ainsi posées d'un enduit de ciment réfractaire, en ce que l'on accroche sur les ailettes auxiliaires de cette rangée horizontale supérieure une autre rangée horizontale de briques de la première série, et ainsi de suite jusqu'en haut de l'écran de protection.

Il est décrit ci-après à titre d'exemple et en référence aux figures du dessin annexé un écran de chaudières selon l'invention et son procédé de fabrication.

La figure 1 représente l'emboîtement des briques des deux séries en coupe par un plan vertical des figures 2 à 4.

La figure 2 représente une vue en élévation d'une partie du dispositif.

La figure 3 représente une coupe par un plan horizontal au niveau d'une brique réfractaire de la première série (axe III-III de la figure 2).

La figure 4 représente une coupe par un plan horizontal au niveau d'une brique réfractaire de la seconde série (axe IV-IV de la figure la 2).

Dans la figure 1, on voit deux briques 4 et 5 de la première série et une brique 6 de la seconde série.

Les briques 4 et 5 sont accrochées par des encoches de leur moitié inférieure 2A, 3A sur des ailettes auxiliaires 2 et 3 soudées sur le tube 1 (ou 11 et 13 sur le tube 14). La brique 4 comporte un embrèvement supérieur 8 et la brique 5 un embrèvement inférieur 7 permettant de maintenir en place la brique 6, munie d'embrèvements correspondants 10 et 9, ces trois briques formant un assemblage en queue d'aronde, et l'espace subsistant entre les embrèvements 7 et 9 d'une part, 8 et 10 d'autre part étant rempli par un ciment réfractaire, comme celui subsistant entre les briques réfractaires et les tubes et ailettes. Des gorges horizontales telles que 15 et verticales telles que 16 permettent la mise en place de joints d'étanchéité entre les briques, de manière connue.

La figure 2 représente les briques en élévation. Les briques de la première série telles que 4 et 5 et de la seconde série telles que 6 et 18 sont placées selon une disposition alternée, une brique de la seconde série étant au-dessus et au-dessous de deux briques de la première série, et réciproquement.

Les figures 3 et 4 représentent les briques en coupe par des plans horizontaux (axes III-III et IV-IV respectivement de la figure 2). Les tubes 1 et 14 sont réunis par une ailette de solidarisation 17, et sont munis d'ailettes auxiliaires d'accrochage 3 et 13 soudées sur eux à pleine pénétration (soudures 19, 20) et faisant un angle de 45° avec le plan des axes des tubes. La largeur 1 et l'épaisseur e de ces ailettes sont telles que leur température soit sensiblement égale à celle des tubes 1, 14.

Pour mettre en place un écran, on dispose les tubes tels que 1 et 14 dans un plan et soude entre eux des ailettes de solidarisation telles que 17, par exemple à l'aide d'une machine de soudage automatique à fil de soudure consommable. On soude alors sur ces tubes à des niveaux espacés de la hauteur d'une brique de la seconde série telle que 6 et d'environ la moitié d'une brique de la première série telle que 4, des ailettes auxiliaires 2, 3. On dispose sur les tubes, les ailettes de solidarisation et les ailettes auxiliaires telles que 2, sur la hauteur des briques réfractaires 4, un enduit de ciment réfractaire. On accroche sur ces ailettes auxiliaires 2 des briques 4. On munit ensuite la surface des tubes, des ailettes de solidarisation et des embrèvements supérieurs 8 des briques 4 de l'enduit de ciment réfractaire. On met en place des briques de la seconde série telles que 6, 18, qui sont maintenues provisoirement par l'appui de leurs embrèvements inférieurs 9 sur les embrèvements supérieurs 7 des briques 4. On munit à nouveau la surface des tubes, des ailettes de solidarisation et les embrèvements supérieurs des briques 6, 18 d'un enduit de ciment réfractaire. On accroche sur les ailettes auxiliaires 3 une rangée de briques de la première série 5. On recommence à nouveau de proche en proche vers le haut l'opération à partir de cette rangée de briques jusqu'à obtenir l'ensemble du dispositif de protection de l'écran.

## Revendications

1. Ecran de chaudières de récupération de chaleur, notamment pour four d'incinération d'ordures, l'écran comprenant :
- des tubes verticaux (1, 14) réunis par des ailettes de solidarisation soudées (17) disposés derrière des briques réfractaires et munis de moyens d'accrochage de ces briques, ces tubes étant pourvus d'ailettes auxiliaires d'accrochage verticales (2, 11; 3, 13) faisant un angle compris entre 30° et 60° avec le plan des ailettes de solidarisation, interrompues périodiquement sur des tronçons verticaux des tubes,
- une première série de briques réfractaires (4, 5) munies dans leur partie inférieure d'encoches verticales (2A, 3A) de largeur et d'épaisseur correspondant à celles des ailettes auxiliaires, ne s étendant que sur une fraction de leur hauteur à partir du bas, et étant accrochées sur la partie supérieure des ailettes auxiliaires, et
- un ciment réfractaire étant disposée entre les briques réfractaires d'une part, les tubes et les ailettes d'autre part,
caractérisé en ce qu'une seconde série de briques (6, 18) altenant avec celles de la première série, comporte à ses extrémités supérieure et inférieure des embrèvements (9, 10) leur donnant une forme générale en queue d'aronde, et en ce que les briques de la première série comportent des embrèvements correspondants (7, 8) assurant le blocage entre elles en position des briques de la seconde série.

2. Ecran de chaudières selon la revendication 1, caractérisé en ce que les ailettes auxiliaires (2, 11 ; 3, 13) des tubes sont de hauteur voisine de la moitié de celle des briques de la première série (4, 5).

3. Ecran de chaudières selon les revendications 1 ou 2, caractérisé en ce que les ailettes auxiliaires sont reliées aux tubes par des soudures à pleine pénétration et présentent une largeur et une épaisseur telles que leur température soit très voisine de celle des tubes eux-mêmes.

4. Ecran de chaudières selon l'une des revendications 1 à 3, caractérisé en ce que les hauteurs des briques de la première et de la seconde série (4, 5 ; 6, 18) sont égales.

5. Procédé de fabrication d'un écran de chaudières selon l'une des revendications 1 à 4, caractérisé en ce que l'on dispose des tubes (1, 14) parallèlement dans un plan, on les réunit entre eux au moyen d'ailettes de solidarisation (17) soudées entre les tubes adjacents, on soude sur les tubes des éléments d'ailettes auxiliaires d'accrochage (2, 11 ; 3, 13) faisant un angle compris entre 30° et 60° avec le plan général des axes des tubes, de hauteur correspondant à une fraction de la hauteur d'une première série de briques réfractaires (4, 5) munies d'encoches verticales correspondant aux ailettes auxiliaires et comportant des embrèvements (7, 8) s'élargissant vers le côté du foyer, et à des intervalles correspondant à au moins la hauteur des briques (6, 18) d'une seconde série, dépourvues d'encoches verticales, et comportant des embrèvements (9, 10) s'ajustant avec ceux des briques de la première série, en ce que l'on munit la surface des tubes, des ailettes de solidarisation et des ailettes auxiliaires, sur la hauteur d'une première rangée inférieure de briques de la première série, d'un enduit de ciment réfractaire, en ce que l'on accroche sur les ailettes auxiliaires de cette première rangée une rangée horizontale de briques de la première série (4) en ce que l'on munit la surface des tubes, des ailettes de solidarisation et de l'embrèvement supérieur (8) des briques de la première série ainsi posées d'un enduit de ciment réfractaire, en ce que l'on place au-dessus des briques de cette première rangée, une rangée horizontale de briques de la seconde série (6, 18), en ce que l'on munit la surface des tubes, des ailettes de solidarisation, des ailettes auxiliaires de la rangée horizontale supérieure, et des embrèvements (9) des briques de la seconde série ainsi posées d'un enduit de ciment réfractaire, en ce que l'on accroche sur les ailettes auxiliaires de cette rangée horizontale supérieure une autre rangée horizontale de briques de la première série (5), et ainsi de suite jusqu'en haut de l'écran de protection.

## Claims

1. A heat-recovery boiler screen, in particular for garbage incineration, said screen comprising:
- vertical tubes (1, 14) joined together by fastening ribs (17) welded thereto, said tubes being disposed behind fireproof bricks and provided with means for suspending the bricks, said tubes being fitted with auxiliary vertical suspension ribs (2, 11; 3, 13) forming an angle of between 30° and 60° with the plane of the fastening ribs and being discontinuous at regular intervals along vertical sections of the tubes;
- a first series of fireproof bricks (4, 5) provided in their lower portion with vertical recesses (2A, 3A) having a width and a thickness corresponding to those of the auxiliary ribs, but extending over only a fraction of their height, beginning at the base, these bricks being suspended on the upper portion of the auxiliary ribs; and
- a fireproof cement disposed between the fireproof bricks on the one hand, and the tubes and the ribs on the other hand;
characterized in that bricks (6, 18) of a second series, alternating with the bricks of the first series, comprise at their upper and lower ends bevel shoulders (9, 10), which give them a general dovetail shape; and in that the bricks of the first section include corresponding bevel shoulders (7, 8) adapted to ensure the mutual blocking of their position with the bricks of the second series.

2. A boiler screen according to claim 1, characterized in that the auxiliary ribs (2, 11; 3, 13) of the tubes have a height close to half of the height of the bricks in the first series (4, 5).

3. A boiler screen according to claim 1 or 2, characterized in that the auxiliary ribs are attached to the tubes by full-penetration welds and have a width and thickness such that their temperature approaches to that of the tubes themselves.

4. A boiler screen according to anyone of the claims 1 to 3, characterized in that the height of the bricks (4, 5) of the first and that of the bricks of the second series (6, 18) are equal.

5. A process for manufacturing a boiler screen according to anyone of the claims 1 to 4, characterized in that tubes (1, 14) are arranged parallel to each other in one plane; said tubes are mutually assembled through fastening ribs (17) welded between adjacent tubes; auxiliary suspension rib elements (2, 11; 3, 13) are welded onto the tubes while forming an angle of between 30° and 60° with the general plane of the axes of the tubes and having a height corresponding to a fraction of the height of the first series of fireproof bricks (4, 5) which are provided with vertical recesses corresponding to the auxiliary ribs and include bevel shoulders (7, 8), which enlarge towards the furnace, and being welded at intervals corresponding to at least the height of the bricks (6, 18) of the second series which are devoid of vertical recesses (9, 10) and comprise bevel shoulders which adapt to those of the bricks of the first series; and in that the surfaces of the tubes, the fastening ribs, and the auxiliary ribs are provided along the height of a first lower row of bricks of the first series with a coating of fireproof cement; in that a horizontal row of bricks of the first series (4) is suspended on the auxiliary ribs of said first row; in that the surfaces of the tubes, the fastening ribs, and the upper bevel shoulders (8) of the bricks of the first series thus put in place are provided with a coating of fireproof cement; in that a horizontal row of bricks of the second series (6, 8) is suspended on the bricks in said first row; in that the surfaces of the tubes, the fastening ribs, the auxiliary ribs of the upper horizontal row, and the bevel shoulders of the bricks of the second series thus put in place are provided with a coating of fireproof cement; in that another horizontal row of bricks (5) of the first series is suspended on the auxiliary ribs of said upper horizontal row; and so on, up to the top of the protective screen.

## Patentansprüche

1. Heizkesselwand zur Wärmerückgewinnung, insbesondere für einen Abfallverbrennungsofen, wobei die Wand aufweist:
- senkrechte Rohre (1, 14), die durch angeschweißte Befestigungsrippen (17) miteinander verbunden und hinter feuerfesten Ziegeln angeordnet und mit Aufhängemitteln für die Ziegel versehen sind sowie senkrechte Aufhängehilfsrippen (2, 11; 3, 13) aufweisen, die einen Winkel zwischen 30° und 60° zur Ebene der Befestigungsrippen einschließen und über senkrechte Abschnitte der Rohre hinweg periodisch unterbrochen sind;
- eine erste Serie von feuerfesten Ziegeln (4, 5), die in ihrem unteren Teil mit senkrechten Aussparungen (2A, 3A) versehen sind, welche eine Breite und Tiefe entsprechend derjenigen der Hilfsrippen besitzen, sich nur über einen Teil von deren Höhe von unten her erstrecken und auf dem oberen Abschnitt der Hilfsrippen aufgehängt sind; und
- einen feuerfesten Zement, der zwischen den feuerfesten Ziegeln und den Rohren und Rippen angebracht ist;
dadurch gekennzeichnet, daß eine zweite Serie von Ziegeln (6, 18), die mit den Ziegeln der ersten Serie abwechseln, an ihren oberen und unteren Enden Abkantungen (9, 10) aufweist, die den Ziegeln die allgemeine Form eines Schwalbenschwanzes verleihen, und daß die Ziegel der ersten Serie entsprechende Abkantungen (7, 8) aufweisen, die die gegenseitige Blockierung in der Stellung der Ziegel der zweiten Serie bewirken.

2. Heizkesselwand nach Anspruch 1, dadurch gekennzeichnet, daß die Hilfsrippen (2, 11; 3, 13) der Rohre eine Höhe besitzen, die ungefähr der Hälfte derjenigen der Ziegel der ersten Serie (4, 5) entspricht.

3. Heizkesselwand nach Anspruch 1 oder 2, dadurch gekennzeichnet, daß die Hilfsrippen mit den Rohren durch Volleinbrandschweißung verbunden sind und eine solche Breite und Dicke besitzen, daß ihre Temperatur sehr nahe an diejenige der Rohre selber heranreicht.

4. Heizkesselwand nach einem der Ansprüche 1 bis 3, dadurch gekennzeichnet, daß die Höhe der Ziegel der ersten Serie (4, 5) und die der Ziegel der zweiten Serie (6, 18) gleich groß ist.

5. Verfahren zur Herstellung einer Heizkesselwand nach einem der Ansprüche 1 bis 4, dadurch gekennzeichnet, daß man Rohre (1, 14) parallel zueinander in einer Ebene anordnet und sie untereinander durch Befestigungsrippen (17) verbindet, die zwischen benachbarten Rohren angeschweißt sind, daß man auf den Rohren Aufhängehilfsrippenelemente (2, 11; 3, 13) anschweißt, die mit der allgemeinen Ebene der Achsen der Rohre einen Winkel zwischen 30° und 60° einschließen und deren Höhe einem Teil der Höhe einer ersten Serie von feuerfesten Ziegeln (4, 5) entspricht, die mit senkrechten Aussparungen entsprechend den Hilfsrippen versehen sind und Abkantungen (7, 8) aufweisen, die sich zur Seite des Ofens hin verbreitern, wobei zwischen diesen Elementen Zwischenabstände entsprechend mindestens der Höhe der Ziegel (6, 18) einer zweiten Serie vorgesehen sind, die keine senkrechten Aussparungen besitzen, aber Abkantungen (9, 10) aufweisen, die sich denen der Ziegel der ersten Serie anpassen, und daß man in Höhe einer ersten unteren Ziegelreihe der ersten Serie die Oberfläche der Rohre, die Befestigungsrippen und die Hilfsrippen mit feuerfestem Zement bestreicht, daß man eine waagrechte Reihe von Ziegeln der ersten Serie (4) auf den Hilfsrippen dieser ersten Reihe aufhängt, daß man die Oberfläche der Rohre, der Befestigungsrippen und der oberen Abkantung (8) der so gesetzten Ziegel der ersten Serie mit feuerfestem Zement bestreicht, daß man auf die Ziegel der ersten Reihe eine waagrechte Reihe von Ziegeln der zweiten Serie (6, 18) aufsetzt, daß man die Oberfläche der Rohre, der Befestigungsrippen, der Hilfsrippen der oberen waagrechten Reihe, und die Abkantungen (9) der so gesetzten Ziegel der zweiten Reihe mit einem feuerfesten Zement bestreicht, daß man auf die Hilfsrippen dieser oberen waagrechten Reihe eine weitere waagrechte Reihe von Ziegeln der ersten Serie (5) aufsetzt, usw. bis zum oberen Ende der Heizkesselschutzwand.
